# EUROPÄISCHE PATENTSCHRIFT

(11) **EP 1 364 115 B1**
(45) Veröffentlichungstag und Bekanntmachung des Hinweises auf die Patenterteilung: **24.11.2004**
(21) Anmeldenummer: 02717966.2
(22) Anmeldetag: 22.02.2002
(51) Int. Cl.: F02M 51/06, F02M 51/00, F02M 61/16

(54) **BRENNSTOFFEINSPRITZVENTIL**
FUEL INJECTION VALVE
SOUPAPE D'INJECTION DE CARBURANT

(30) Priorität: 22.02.2001 DE 10108464
(43) Veröffentlichungstag der Anmeldung: 26.11.2003
(73) Patentinhaber: ROBERT BOSCH GMBH, 70442 Stuttgart (DE)
(72) Erfinder: MAIER, Dieter, Isle of Palms, 29451 (US)
(86) Internationale Anmeldenummer: PCT/DE2002/000644
(87) Internationale Veröffentlichungsnummer: WO 2002/066818

(56) Entgegenhaltungen:
- EP-A- 1 052 398
- DE-A- 19 853 102
- US-A- 6 105 884
- US-B1- 6 186 421

## Beschreibung

### Stand der Technik

Die Erfindung geht aus von einem Brennstoffeinspritzventil nach der Gattung des Anspruchs 1.

Aus der DE 198 53 102 A1 ist ein Brennstoffeinspritzventil für Brennkraftmaschinen bekannt, das aus zwei vormontierten eigenständigen Baugruppen zusammengesetzt ist. Dabei umfaßt ein Funktionsteil im wesentlichen einen elektromagnetischen Kreis und ein Dichtventil, während ein Anschlußteil hauptsächlich von einem hydraulischen Anschluß und einem elektrischen Anschluß gebildet ist. Im fertig montierten Brennstoffeinspritzventil wirken elektrische Verbindungselemente und hydraulische Verbindungselemente beider Baugruppen zusammen, so daß eine zuverlässige elektrische und hydraulische Verbindung gewährleistet ist. Die mechanische Verbindung beider Baugruppen und eine hohe Stabilität des Brennstoffeinspritzventils sowie eine ausreichende Dichtheit garantiert eine Umspritzung im Verbindungsbereich.

Nachteilig bei dem aus der DE 198 53 102 A1 bekannten Brennstoffeinspritzventil ist insbesondere, daß der mit der Kunststoffumspritzung einteilig hergestellte elektrische Steckkontakt nur durch großen Aufwand mittels Umrüstung der Spritzgußmaschinen auf verschiedene Steckersysteme angepaßt werden kann.

Außerdem ist die Leitung des Brennstoffs durch das aus Kunststoff gespritzte Anschlußteil von Nachteil, da der Kunststoff der Lösungskraft des Brennstoffs ausgesetzt ist und dadurch Undichtigkeiten durch Anlösen des Kunststoffes auftreten können. Ferner ist die Stabilität des Anschlußteils durch Erwärmung und nachfolgende Verformung beim Betrieb der Brennkraftmaschine nicht ausreichend gewährleistet.

### Vorteile der Erfindung

Das erfindungsgemäße Brennstoffeinspritzventil mit den kennzeichnenden Merkmalen des Anspruchs 1 hat demgegenüber den Vorteil, daß der metallische Hohlkörper, der in ein zulaufseitiges Ende der Ventilhülse des Brennstoffeinspritzventils eingeschoben wird, das Brennstoffeinspritzventil sowohl stabilisiert als auch die neutrale Basis für die Montage verschiedener Anschlußstecker bereitstellt, die in einfacher Weise an der Verlängerung des Brennstoffeinspritzventils angeclipt werden können.

Durch die in den abhängigen Ansprüchen aufgeführten Maßnahmen sind vorteilhafte Weiterentwicklungen und Verbesserungen des im Hauptanspruch angegebenen Brennstoffeinspritzventils möglich.

Von Vorteil ist auch, daß der Anschlußstecker mittels einer Halterung auf den metallischen Hohlkörper aufgeschoben oder angeclipt werden kann, wobei die Halterung beispielsweise wie ein Federring ausgeführt sein kann, der den metallischen Hohlkörper teilweise umfaßt.

Vorteilhafterweise sind die Kontaktfahnen der Magnetspule und des Anschlußsteckers parallel zueinander und zur Ventilhülse ausgerichtet, was eine einfache Montage und nachfolgende Verbindung ermöglicht.

Weiterhin ist von Vorteil, daß sowohl das Brennstoffeinspritzventil als auch der metallische Hohlkörper getrennt herstellbar und anschließend kombinierbar sind, ohne daß die herkömmlichen Komponenten der Brennstoffeinspritzventile in ihrer Bauweise verändert werden müssen.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Schnitt durch ein Ausführungsbeispiel eines Funktionsteils eines Brennstoffeinspritzventils, und
- Fig. 2: einen schematischen Schnitt durch das in Fig. 1 dargestellte Brennstoffeinspritzventil in Verbindung mit dem erfindungsgemäß ausgestalteten Anschlußteil.

### Beschreibung des Ausführungsbeispiels

Fig. 1 zeigt in einer ausschnittsweisen, schematisierten Schnittdarstellung einen Längsschnitt durch ein Brennstoffeinspritzventil 1, welches insbesondere zum Einspritzen von Brennstoff in ein nicht näher dargestelltes Saugrohr einer Brennkraftmaschine geeignet ist.

Das Brennstoffeinspritzventil 1 umfaßt eine Magnetspule 2, die auf einen Spulenträger 3 gewickelt ist. Der Spulenträger 3 ist in einem Ventilgehäuse 4 gekapselt und durch einen Deckel 5 abgeschlossen. Am Spulenträger 3 ist eine Kontaktfahne 6 ausgebildet, die im Ausführungsbeispiel parallel zu einer Längsachse 33 des Brennstoffeinspritzventils 1 ausgerichtet ist.

Der Spulenträger 3 wird von einer Ventilhülse 7 durchgriffen, die rohrförmig ausgestaltet ist und ein darin eingespreiztes oder verschweißtes Stützrohr 8 umfaßt, welches als Innenpol der Magnetspule 2 dient. Als Außenpol der Magnetspule 2 kann beispielsweise das Ventilgehäuse 4 dienen. Abströmseitig des Stützrohres 8 ist ein Anker 9 angeordnet, der einstückig mit einer Ventilnadel 10 ausgebildet ist. In der Ventilnadel 10 sind Durchströmöffnungen 11 vorgesehen, die den das Brennstoffeinspritzventil 1 durchströmenden Brennstoff zu einem Dichtsitz leiten.

Im Bereich der Durchströmöffnungen 11 ist ein Ringfilter 12 zur Filterung des Brennstoffs angeordnet. Die Ventilnadel 10 steht vorzugsweise durch Schweißen in Wirkverbindung mit einem im Ausführungsbeispiel kugelförmigen Ventilschließkörper 13, der mit einem Ventilsitzkörper 14 einen Dichtsitz bildet. Stromabwärts des Dichtsitzes ist in einer Spritzlochscheibe 34 wenigstens eine Abspritzöffnung 15 ausgebildet, aus der der Brennstoff in das nicht weiter dargestellte Saugrohr eingespritzt wird.

Der Anker 9 ist im Ruhezustand des Brennstoffeinspritzventils 1 von einer Rückstellfeder 16 so beaufschlagt, daß das Brennstoffeinspritzventil 1 durch den Andruck des Ventilschließkörpers 13 auf den Ventilsitzkörper 14 geschlossen gehalten wird. Die Rückstellfeder 16 ist in einer Ausnehmung 17 des Ankers 9 bzw. des Stützrohres 8 angeordnet und wird durch eine Einstellhülse 18 auf Vorspannung gebracht. Zulaufseitig der Einstellhülse 18 ist ein topfförmiges Filterelement 19 in die Ventilhülse 7 vorzugsweise eingepreßt. Der Brennstoff, der durch eine zentrale Brennstoffzufuhr 20 zugeleitet wird, durchströmt das Brennstoffeinspritzventil 1 durch die Ausnehmung 17 und die Durchströmöffnungen 11 zum Dichtsitz und zur Abspritzöffnung 15.

Wird der Magnetspule 2 über eine nicht weiter dargestellte elektrische Leitung und die Kontaktfahne 6 ein elektrischer Strom zugeführt, baut sich ein magnetisches Feld auf, das bei ausreichender Stärke den Anker 9 entgegen der Kraft der Rückstellfeder 16 entgegen der Strömungsrichtung des Brennstoffs in die Magnetspule 2 hineinzieht. Dadurch wird ein zwischen dem Anker 9 und dem Stützrohr 8 ausgebildeter Arbeitsspalt 21 geschlossen. Durch die Bewegung des Ankers 9 wird auch die mit dem Anker 9 einstückig ausgebildete Ventilnadel 10 in Hubrichtung mitgenommen, so daß der Ventilschließkörper 13 vom Ventilsitzkörper 14 abhebt und Brennstoff zur Abspritzöffnung 15 geleitet wird.

Das Brennstoffeinspritzventil 1 wird geschlossen, sobald der die Magnetspule 2 erregende Strom abgeschaltet und das Magnetfeld soweit abgebaut ist, daß die Rückstellfeder 16 den Anker 9 vom Stützrohr 8 abdrückt, wodurch sich die Ventilnadel 10 in Abströmrichtung bewegt und der Ventilschließkörper 13 auf dem Ventilsitzkörper 14 aufsetzt.

Fig. 2 zeigt in einer auszugsweisen Schnittdarstellung das in Fig. 1 dargestellte und mit den erfindungsgemäßen Maßnahmen ausgestattete und montierte Brennstoffeinspritzventil 1. Gleiche Bauteile sind dabei mit übereinstimmenden Bezugszeichen versehen. Auf eine wiederholende Beschreibung bereits bekannter Bauteile kann verzichtet werden.

Das Brennstoffeinspritzventil 1 ist in Fig. 2 in einem End-Fertigungszustand dargestellt. Ein Kragen 22 ist auf das Ventilgehäuse 4 an seinem unteren Ende aufgesteckt oder angespritzt, wodurch eine Ringnut gebildet ist, in die eine erste Dichtung 23 eingebracht ist.

In ein zulaufseitiges Ende 24 der Ventilhülse 7 ist ein rohrförmiger, metallischer Hohlkörper 25 eingeschoben und mit der Ventilhülse 7 z. B. im Bereich des Filterelements 19 verschweißt. An den metallischen Hohlkörper 25 wird ein kundenspezifischer Anschlußstecker 26 mittels einer vorzugsweise aus Kunststoff bestehenden Halterung 27 aufgesteckt, die beispielsweise als Federring ausgeführt ist und den metallischen Hohlkörper 25 zumindest teilweise umgreift. Der Anschlußstecker 26 weist eine Kontaktfahne 28 auf, die auf die Kontaktfahne 6 der Magnetspule 2 ausgerichtet und nach der Montage mittels geeigneter Techniken wie z. B. Schweißen, Löten oder Kleben oder mit einer Klemm- bzw. Steckverbindung mit dieser verbunden wird.

Zum Schutz der Kontaktfahne 28 bei der weiteren Bearbeitung des Brennstoffeinspritzventils 1 weist der Anschlußstecker 26 eine Kunststoffhülse 29 auf, die die Kontaktfahne 28 umgibt und über diese hinausragt. Die Kunststoffhülse 29 wird auch als Clip Connector bezeichnet und besitzt eine umlaufende Nut 30, die bei der weiteren Bearbeitung als Ansatz für ein Umspritzungswerkzeug dient.

Nach der Montage des Anschlußsteckers 26 werden das Brennstoffeinspritzventil 1 und der damit verbundene metallische Hohlkörper 25 mit einer Kunststoffumspritzung 31 versehen und zur Montage an einer Brennstoffverteilerleitung mit einer zweiten Dichtung 32 versehen. Dazu werden die jeweiligen kundenspezifischen elektrischen Anschlußstecker 26 beispielsweise in kundeneigene Umspritzungswerkzeuge eingebracht.

Die Abdichtung zwischen dem Anschlußstecker 26 und der Kunststoffumspritzung 31 erfolgt mittels Anschmelzens des Anschlußsteckers 26 im Bereich von gezielt angeformten, ringförmig umlaufenden Umlaufspitzen 35 im mittleren Bereich 36 des Anschlußsteckers 26, weshalb der Kunststoff der Kunststoffumspritzung 31 einen höheren Schmelzpunkt haben muß als der des Anschlußsteckers 26.

Idealerweise wird der Anschlußstecker 26 in einer bestimmten gewünschten Kunststoffarbe verwendet, so daß die zur Farbkennzeichnung dienenden Anschlußstecker 26 das Brennstoffeinspritzventil 1 ohne weitere Zusatzhinweise deutlich charakterisieren. Über eine solche Farbkennzeichnung lassen sich verschiedene Ventiltypen sehr einfach zuordnen.

Durch die vorstehend beschriebenen Maßnahmen ist es möglich, ein Brennstoffeinspritzventil 1 mit einer neutralen Magnetspule 2 und einer neutralen Kontaktfahne 6 herzustellen, das jeweils mit einem beliebigen elektrischen Anschlußstecker 26 versehen werden kann, ohne daß werksseitig für jeden der unterschiedlichen Anschlußstecker 26 ein Prüfstand und eine Fertigungseinrichtung zur Verfügung stehen muß.

## Patentansprüche

1. Brennstoffeinspritzventil (1) mit einer Magnetspule (2), die mit einem von einer Rückstellfeder (16) beaufschlagten Anker (9) zusammenwirkt, der zusammen mit einer Ventilnadel (10) ein axial bewegliches Ventilteil bildet, wobei an der Ventilnadel (10) ein Ventilschließkörper (13) vorgesehen ist, der mit einem Ventilsitzkörper (14) einen Dichtsitz bildet, und wenigstens einer mit der Magnetspule (2) in leitender Verbindung stehenden ersten Kontaktfahne (6),
**dadurch gekennzeichnet,**
**daß** ein metallischer Hohlkörper (25) eine zulaufseitige Verlängerung des Brennstoffeinspritzventils (1) bildet und dabei in eine Ventilhülse (7) eingeschoben ist und ein Anschlußstecker (26) mit wenigstens einer zweiten Kontaktfahne (28) an einer Halterung (27) so an den metallischen Hohlkörper (25) angeklemmt ist, daß jeweils die zweite Kontaktfahne (28) des Anschlußsteckers (26) mit der ersten Kontaktfahne (6) der Magnetspule (2) in leitender Verbindung steht.

2. Brennstoffeinspritzventil nach Anspruch 1,
**dadurch gekennzeichnet,**
**daß** die erste Kontaktfahne (6) der Magnetspule (2) parallel zur Ventilhülse (7) ausgerichtet ist.

3. Brennstoffeinspritzventil nach Anspruch 1 oder 2,
**dadurch gekennzeichnet,**
**daß** die Halterung (27) des Anschlußsteckers (26) den metallischen Hohlkörper (25) zumindest teilweise umfaßt.

4. Brennstoffeinspritzventil nach einem der Ansprüche 1 bis 3,
**dadurch gekennzeichnet,**
**daß** die zweite Kontaktfahne (28) des Anschlußsteckers (26) parallel zu der Anschlußfahne (6) der Magnetspule (2) ausgerichtet ist.

5. Brennstoffeinspritzventil nach einem der Ansprüche 1 bis 4,
**dadurch gekennzeichnet,**
**daß** der Anschlußstecker (26) nach der Montage sowie der Verbindung der ersten und zweiten Kontaktfahnen (6, 28) durch eine Kunststoffumspritzung (31) an dem metallischen Hohlkörper (25) fixiert ist.

6. Brennstoffeinspritzventil nach einem der Ansprüche 1 bis 5,
**dadurch gekennzeichnet,**
**daß** eine an dem Anschlußstecker (26) vorgesehene Kunststoffhülse (29) eine Nut (30) aufweist, an der ein Umspritzungswerkzeug ansetzbar ist.

7. Brennstoffeinspritzventil nach Anspruch 5 oder 6,
**dadurch gekennzeichnet,**
**daß** der Anschlußstecker (26) außerhalb der Halterung (27) einen Bereich (36) aufweist, an dem wenigstens eine ringförmig erhabene Umlaufspitze (35) vorgesehen ist.

8. Brennstoffeinspritzventil nach Anspruch 7 soweit auf Anspruch 5 rückbezogen,
**dadurch gekennzeichnet,**
**daß** der Kunststoff der Kunststoffumspritzung (31) einen höheren Schmelzpunkt hat als der Kunststoff des Anschlußsteckers (26), so daß beim Umspritzen des Anschlußsteckers (26) die Umlaufspitzen (35) aufgeschmolzen werden und so eine dichte Verbindung erzielt wird.

## Claims

1. Fuel injection valve (1) having a solenoid (2) which interacts with an armature (9) which is acted on by a restoring spring (16) and which, together with a valve needle (10), forms an axially moveable valve part, a valve closing body (13) being provided on the valve needle (10) and forming, with a valve seat body (14), a sealing seat, and having at least one first contact lug (6) which is conductively connected to the solenoid (2), **characterized in that** a metallic hollow body (25) forms an inflow-side prolongation of the fuel injection valve (1) and in the process is inserted into a valve sleeve (7), and a connecting plug (26) with at least a second contact lug (28) on a mounting element (27) is clamped to the metallic hollow body (25) in such a way that in each case the second contact lug (28) of the connecting plug (26) is conductively connected to the first contact lug (6) of the solenoid (2).

2. Fuel injection valve according to Claim 1, **characterized in that** the first contact lug (6) of the solenoid (2) is oriented in parallel with the valve sleeve (7).

3. Fuel injection valve according to Claim 1 or 2, **characterized in that** the mounting element (27) of the connecting plug (26) at least partially surrounds the metallic hollow body (25).

4. Fuel injection valve according to one of Claims 1 to 3, **characterized in that** the second contact lug (28) of the connecting plug (26) is oriented in parallel with the connecting lug (6) of the solenoid (2).

5. Fuel injection valve according to one of Claims 1 to 4, **characterized in that**, after mounting and connection of the first and second contact lugs (6, 28), the contacting plug (26) is fixed to the metallic hollow body (25) by means of a plastic injection-moulded encapsulation (31).

6. Fuel injection valve according to one of Claims 1 to 5, **characterized in that** a plastic sleeve (29) which is provided on the connecting plug (26) has a groove (30) into which an injection-moulded encapsulation mould can be fitted.

7. Fuel injection valve according to Claim 5 or 6, **characterized in that** the connecting plug (26) has, outside the mounting element (27), a region (36) on which at least one annular, elevated circumferential tip (35) is provided.

8. Fuel injection valve according to Claim 7, and referred back to Claim 5, **characterized in that** the plastic of the injection-moulded encapsulation (31) has a higher melting point than the plastic of the connecting plug (26) so that when the connecting plug (26) is encapsulated by injection moulding the circumferential tips (35) are fused on and a sealed connection is thus brought about.

## Revendications

1. Injecteur de carburant comprenant une bobine magnétique (2) qui coopère avec un induit (9) soumis à l'action d'un ressort de rappel (16) qui forme avec une aiguille de soupape (10) une partie de soupape mobile axialement, avec sur cette aiguille un obturateur (13) qui forme avec un corps de siège de soupape (14) un siège d'étanchéité, ainsi qu'au moins une première portée de contact (6) en liaison conductrice avec la bobine magnétique (2),
**caractérisé en ce qu'**
un corps métallique creux (25) constitue du côté entrée une prolongation de l'injecteur de carburant (1) en étant emmanché dans une douille de soupape (7), et un connecteur de raccordement (26) comportant au moins une seconde portée de contact (28) montée sur une attache (27) est serré sur le corps creux métallique (25) de façon telle que la seconde portée de contact (28) du connecteur de contact (26) est en liaison conductrice avec la première portée de contact (6) de la bobine magnétique (2).

2. Injecteur de carburant selon la revendication 1,
**caractérisé en ce que**
la première portée de contact (6) de la bobine magnétique (2) est parallèle à la douille de soupape (7).

3. Injecteur de carburant selon la revendication 1 ou 2,
**caractérisé en ce que**
l'attache (27) du connecteur de raccordement (26) entoure au moins en partie le corps métallique creux (25).

4. Injecteur de carburant selon une des revendications 1 à 3,
**caractérisé en ce que**
la seconde portée de contact (28) du connecteur de raccordement (26) est parallèle à la portée de raccordement (6) de la bobine magnétique (2).

5. Injecteur de carburant selon une des revendications 1 à 4,
**caractérisé en ce que**
le connecteur de raccordement (26) après le montage et la liaison des première et seconde portées de contact (6, 28) est fixé par injection périphérique de matière plastique (31) sur le corps métallique creux (25).

6. Injecteur de carburant selon une des revendications 1 à 5,
**caractérisé en ce que**
une douille en matière plastique (29) prévue sur le connecteur de raccordement (26) présente une rainure (30) sur laquelle peut être mis en place un outil d'injection périphérique.

7. Injecteur de carburant selon la revendication 5 ou 6,
**caractérisé en ce que**
le connecteur de raccordement (26) présente en dehors du support (27) une zone (36) sur laquelle est prévue au moins une pointe périphérique d'injection (35), saillante et en forme d'anneau.

8. Injecteur de carburant selon les revendications 5 et 7,
**caractérisé en ce que**
la matière plastique de l'injection périphérique (31) présente un point de fusion qui est supérieur à celui de la matière plastique du connecteur de raccordement (26), de sorte que lors de l'injection périphérique de ce connecteur, les pointes périphériques (35) sont fondues en créant ainsi une liaison étanche.
